# EUROPÄISCHE PATENTSCHRIFT

(11) **EP 1 831 495 B1**
(45) Veröffentlichungstag und Bekanntmachung des Hinweises auf die Patenterteilung: **10.05.2017**
(21) Anmeldenummer: 05819101.6
(22) Anmeldetag: 22.12.2005
(51) Int. Cl.: E05F 1/10, E05F 5/00

(54) **STELLANTRIEB MIT ZUMINDEST EINEM STELLARM**
CONTROL MECHANISM PROVIDED WITH AT LEAST ONE ADJUSTING ARM
MECANISME DE COMMANDE DOTE D'AU MOINS UN BRAS DE REGLAGE

(30) Priorität: 28.12.2004 AT 21822004
(43) Veröffentlichungstag der Anmeldung: 12.09.2007
(73) Patentinhaber: Julius Blum GmbH, 6973 Höchst (AT)
(72) Erfinder: DUBACH, Fredi, CH-8344 Bäretwil (CH); OMANN, Christian, A-6971 Hard (AT)
(74) Vertreter: Torggler & Hofinger Patentanwälte
(86) Internationale Anmeldenummer: PCT/AT2005/000522
(87) Internationale Veröffentlichungsnummer: WO 2006/069412

(56) Entgegenhaltungen:
- EP-A- 0 298 514
- EP-A- 1 055 381
- DE-U1- 7 705 285
- GB-A- 1 576 292
- GB-A- 2 252 790

## Beschreibung

Die vorliegende Erfindung bezieht sich auf einen Stellantrieb mit den Merkmalen des Oberbegriffs des Patentanspruchs 1.

Stellantriebe dieser Art werden üblicherweise an einer Seitenwand eines Möbelkorpus befestigt und dienen dazu, eine an dem Stellarm angelenkte Möbelklappe von einer Offen- in die Schließstellung bzw. in die umgekehrte Richtung zu bewegen. Entsprechend der Größe und dem Gewicht der Möbelklappe werden die Stellantriebe mit einer Federvorrichtung ausgerüstet, die den Stellarm zum Teil mit extrem hohen Vorspannkräften beaufschlagt, damit auch schwere Möbelklappen bewegt werden können. Beim Transport, bei der Montage der Klappe sowie bei einem Klappenwechsel treten kritische Momente auf, da der relativ leichte Stellarm gewehrkugelartig durch die beaufschlagende Federvorrichtung beschleunigt wird. Aus diesem Grund finden sich auf den Gehäusen dieser Stellantriebe Hinweise, die sich auf die Gefahr des ausschlagenden Stellarmes beziehen. Der von der Federvorrichtung beaufschlagte Stellarm kann in den vorstehend erwähnten kritischen Momenten, in denen keine Klappe am Stellarm angelenkt ist, schwere Verletzungen verursachen.

Die EP 0 298 514 A1 beschreibt einen Türschließer mit einer Fliehkraftkupplung, welche zur Bremsung einer Türe vorgesehen ist. Der Türschließer umfasst hierfür einen mit der Türe verbundenen Stellarm, der in Montagelage um eine vertikal verlaufende Drehachse verschwenkbar ist. Der Stellarm ist durch eine Feder in Schließrichtung beaufschlagt, sodass sich die Problematik eines unkontrollierten, in Öffnungsrichtung ausschlagenden Stellarmes von vornherein nicht ergibt.

Die EP 1 055 381 A2 zeigt einen Stellantrieb für Möbelklappen mit einem schwenkbar gelagerten Stellarm, wobei eine Öffnungs- bzw. Schließbewegung einer mit dem Stellarm verbundenen Möbelklappe durch einen Fluiddämpfer dämpfbar ist.

Aufgabe der gegenständlichen Erfindung ist es daher, den Stellantrieb der eingangs erwähnten Gattung unter Reduzierung der oben genannten Gefahr zu verbessern bzw. um die Handhabung des Stellantriebs in Montagesituationen zu erleichtern.

Dies wird erfindungsgemäß durch die Merkmale des Patentanspruchs 1 gelöst.

Gemäß der Erfindung ist vorgesehen, dass der Stellantrieb eine mit dem Stellarm zusammenwirkende Brems- oder Rastvorrichtung aufweist, deren Wirkung derart von der Schwenkgeschwindigkeit des Stellarmes abhängt, dass der Stellarm unterhalb einer vorgegebenen Schwenkgeschwindigkeit im Wesentlichen frei bewegbar ist und dass die Brems- oder Rastvorrichtung den Stellarm bei einer Schwenkgeschwindigkeit größer gleich der vorgegebenen Schwenkgeschwindigkeit bremst.

Unter "Federvorrichtung" sind im Rahmen der vorliegenden Erfindung nicht nur Federvorrichtungen mit mechanischen Federelementen umfasst, sondern auch alle gemäß dem Stand der Technik bekannten Kraftspeicher, wie z.B. Gasdruckspeicher oder ähnliche verstanden.

Durch die vorgesehene Brems- oder Rastvorrichtung des Stellantriebes kann ein unbeabsichtigtes Öffnen bzw. Ausschlagen des Stellarmes wirkungsvoll verhindert werden. Ähnlich dem Funktionsprinzip von Sicherheitsgurten in Fahrzeugen erlaubt die Brems- oder Rastvorrichtung eine langsame, kontrollierte Bewegung des Stellarmes. Eine plötzliche - von der Federvorrichtung bewirkte - Bewegung des Stellarmes bei gleichzeitiger Überschreitung eines Schwellwertes der Schwenkgeschwindigkeit bewirkt ein Abbremsen oder ein sofortiges Stoppen des Stellarmes.

Der Stellarm ist in üblicher Weise zwischen einer äußeren Endlage entsprechend einer geöffneten Klappe und einer inneren Endlage bewegbar. Der Grundkörper ist an oder in einem Möbelkorpus befestigbar, wobei eine Klappe durch den zumindest einen Stellarm zwischen einer vollständigen Offenstellung und einer vollständigen Schließstellung bewegbar ist.

Wird die Schwenkgeschwindigkeit des Stellarmes bzw. das auf dem Stellarm wirkende Drehmoment nicht überschritten, so ist vorgesehen, dass die Brems- oder Rastvorrichtung inaktiv ist. Damit wird erreicht, dass die Brems- oder Rastvorrichtung den üblichen Bewegungsablauf der Klappe nicht beeinflusst.

Vorteilhaft ist vorgesehen, dass durch die Brems- oder Rastvorrichtung die Schwenkgeschwindigkeit des Stellarmes reduzierbar und/oder der Stellarm zeitweilig in seiner Schwenklage fixierbar ist. Die Schwenkgeschwindigkeit des Stellarmes kann dabei graduell reduziert oder abrupt bis auf Null hin abgebremst werden.

Gemäß der Erfindung ist vorgesehen, dass die Brems- oder Rastvorrichtung eine mechanische Kupplungseinrichtung mit einer Fliehkraftkupplung aufweist. Dabei sieht eine vorteilhafte Ausgestaltung der Erfindung vor, dass am Stellarm ein erster, vorzugsweise federbelasteter, Kupplungsteil angeordnet oder ausgebildet ist, welcher an der Lagerachse des Stellarmes mit radialem Bewegungsfreiraum angeordnet ist und der Teil der Fliehkraftkupplung ist. Bei einer Überschreitung des Schwellwertes der Schwenkgeschwindigkeit des Stellarmes wird der zweite Kupplungsteil durch die wirkende Zentrifugalkraft radial nach außen gedrückt. Dabei kann es von Vorteil sein, wenn der erste Kupplungsteil zumindest einen Rastzahn aufweist, der in einer Stellung mit einem zweiten Kupplungsteil, vorzugsweise einem innen verzahnten Ring, in Eingriff bringbar ist. Alternativ zu einer Verrastung kann gemäß einem weiteren Ausführungsbeispiel der Erfindung vorgesehen sein, dass der erste Kupplungsteil zumindest einen Reibbelag aufweist, der in einer Stellung mit einem zweiten Kupplungsteil, der vorzugsweise ebenfalls mit einem Reibbelag versehen ist, in Eingriff bringbar ist. Die auftretende Fliehkraft wird dabei zum Anpressen der Reibbeläge benutzt, wodurch die Schwenkgeschwindigkeit des Stellarmes reduziert werden kann.

Im Zusammenhang mit der Fliehkraftkupplung kann günstigerweise vorgesehen sein, dass das erste Kupplungsteil durch zumindest eine Kraftspeichervorrichtung, vorzugsweise eine Feder, beaufschlagt ist, sodass dieser von dem zweiten Kupplungsteil außer Eingriff bringbar ist. Durch die Kraftspeichervorrichtung kann der erste Kupplungsteil der Fliehkraftkupplung wieder in eine Bereitschaftsposition gebracht werden. Andererseits bestimmt die Dimensionierung der Kraftspeichervorrichtung den Schwellwert der Schwenkgeschwindigkeit des Stellarmes, da nach Überwindung von deren Kraft die Fliehkraftkupplung aktivierbar ist. In diesem Zusammenhang kann es von Vorteil sein, wenn der Schwellwert der Schwenkgeschwindigkeit durch die Kraftspeichervorrichtung vorgebbar oder einstellbar ist. Wird die Kraftspeichervorrichtung von zumindest einer Feder gebildet, so kann durch die Vorspannung derselben der Schwellwert der Schwenkgeschwindigkeit eingestellt werden. In einem bevorzugten Ausführungsbeispiel der Erfindung kann vorgesehen sein, dass die Kraftspeichervorrichtung derart angeordnet ist, dass sie zwischen dem ersten Kupplungsteil und einem vorzugsweise koaxial zur Lagerachse des Stellarmes angeordneten Aufnahmeteil wirkt.

Wird der Aufnahmeteil drehfest mit der Lagerachse des Stellarmes verbunden, so kommt das System bei Überschreitung der Schwenkgeschwindigkeit schlagartig zum Stehen. Gemäß einem weiteren Ausführungsbeispiel kann vorgesehen sein, dass der Aufnahmeteil drehbar an der Lagerachse des Stellarmes angeordnet ist. In diesem Zusammenhang ist es günstig, wenn die Drehbewegung des Aufnahmeteiles durch eine Dämpfvorrichtung gedämpft ist. Besonders günstig ist es, wenn die Dämpfvorrichtung zumindest einen Reibungsdämpfer und/oder zumindest einen Fluiddämpfer, vorzugsweise einen Rotationsdämpfer oder einen Lineardämpfer, aufweist. Durch eine Dämpfung des Aufnahmeteiles kommt das System nicht schlagartig zum Stehen sondern wird sanft abgebremst, wobei die wirkenden Kräfte und Momente verringert werden können.

Ein günstiges Ausführungsbeispiel der Erfindung sieht vor, dass der Stellantrieb eine Federvorrichtung mit einem federbelasteten Stellteil und einen Übersetzungsmechanismus aufweist, der die Bewegung des Stellteiles in eine Schwenkbewegung des Stellarmes umsetzt, wobei der Übersetzungsmechanismus zumindest einen schwenkbar gelagerten Zwischenhebel aufweist, der einerseits vom federbelasteten Stellteil und andererseits an einer am Stellarm ausgebildeten oder angeordneten Steuernocke - vorzugsweise über eine Druckrolle - anliegt.

Weitere Einzelheiten und Vorteile der vorliegenden Erfindung werden anhand der Figurenbeschreibung unter Bezugnahme auf die Zeichnungen im Folgenden näher erläutert. Darin zeigt bzw. zeigen:
- Fig. 1a - 1e: verschiedene Ansichten einer beispielhaften Brems- oder Rastvorrichtung,
- Fig. 2a - 2c: zeitliche Abfolgen einer Verrastung der Brems- oder Rastvorrichtung, die Teil des erfindungsgemäßen Stellantriebes ist,
- Fig. 3: eine perspektivische Darstellung der Brems- oder Rastvorrichtung,
- Fig. 4: ein weiteres Ausführungsbeispiel der Erfindung mit gedämpftem Aufnahmeteil,
- Fig. 5: ein weiteres Ausführungsbeispiel mit einer Rast- und einer Bremsvorrichtung,
- Fig. 6: den an einer Möbelseitenwand befestigten Stellantrieb, an dem noch keine Klappe montiert ist,
- Fig. 7: den an der Seitenwand befestigten Stellantrieb mit montierter Klappe.

Fig. 1a - 1e zeigen verschiedenen Ansichten einer beispielhaften Brems- oder Rastvorrichtung 1. Fig. 1a - 1c zeigen zeitliche Abfolgen des Einrastvorganges, falls der Schwellwert der Schwenkgeschwindigkeit eines aus Gründen der Übersichtlichkeit nicht dargestellten Stellarmes 12 überschritten wird. Fig. 1a zeigt den unverrasteten Zustand der Brems- oder Rastvorrichtung 1, Fig. 1b zeigt den Moment des Einrastvorganges und Fig. 1c zeigt den verrasteten Zustand. Wie insbesondere aus der Explosionsdarstellung der Fig. 1d ersichtlich, ist die Brems- oder Rastvorrichtung 1 als Klinkengesperre mit einer Klinkenverzahnung ausgeführt. Koaxial zur Lagerachse 3 des Stellarmes 12 ist ein Aufnahmeteil 6 angeordnet. Der Aufnahmeteil 6 ist so ausgebildet, dass der zweite Kupplungsteil 4 auf diesen aufgeschoben werden kann. Im gezeigten Ausführungsbeispiel ist der zweite Kupplungsteil 4 als innen verzahnter Ring ausgebildet. Der erste Kupplungsteil 2 bildet das Gegenstück zum innen verzahnten Ring 4. Der erste Kupplungsteil 2 ist so konstruiert, dass er an der Lagerachse 3 mit radialem Bewegungsfreiraum gelagert ist, was durch das Langloch 8 ermöglicht wird. Im Weiteren weist der erste Kupplungsteil 2 zumindest eine Klinke oder zumindest einen Rastzahn 7 auf, der mit der Verzahnung des Ringes 4 in Eingriff bringbar ist. Eine Kraftspeichervorrichtung 5, deren Dimensionierung den Schwellwert der Schwenkgeschwindigkeit bestimmt, wirkt zwischen dem ersten Kupplungsteil 2 und dem Aufnahmeteil 6. Der erste Kupplungsteil 2 ist entweder am Stellarm 12 angeordnet oder ausgebildet oder mit diesem vorzugsweise koaxial gekoppelt. Wird nun der Stellarm 12 über eine (hier nicht dargestellte) Federvorrichtung 19 beaufschlagt, so kann diese Fliehkraftkupplung aktiv werden. Wird die Kraft der Feder 5 überwunden, so wird der erste Kupplungsteil 2 aufgrund der wirkenden Zentrifugal- oder Fliehkraft nach außen gedrückt, wodurch die Rastzähne 7 mit der Verzahnung des Ringes 4 in Eingriff kommen können. Fig. 1a - 1c zeigen den Ablauf des Einrastvorganges. Fig. 1e zeigt eine perspektivische Darstellung der Brems- oder Rastvorrichtung 1. Der gleiche Mechanismus kann nicht nur für eine Verrastung der beiden Kupplungsteile 2, 4 dienen. Es liegt auch im Rahmen der Erfindung, statt der Rastzähne 7 einen Reibbelag am ersten Kupplungsteil 2 anzuordnen, der durch die wirkende Zentrifugalkraft mit einem Reibbelag des zweiten Kupplungsteiles 4 zusammenwirken kann.

Fig. 2a - 2c zeigen zeitliche Abfolgen des Einrastvorganges der Brems- oder Rastvorrichtung 1 in Verbindung mit einem Stellantrieb 9, der zum Bewegen einer Klappe 27 von der Schließ- in die Offenstellung bzw. in die umgekehrte Richtung vorgesehen ist. Der Grundkörper 15 des Stellantriebes 9 wird üblicherweise an einer Seitenwand 26 (Fig. 6) eines Möbelkorpus befestigt. Ein Stellarm 12 ist an der Lagerachse 3 gelagert. Zum Gewichtsausgleich der Klappe 27 ist eine Federvorrichtung 19 vorgesehen, die den Stellarm 12 über einen Zwischenhebel 11 mit einem Drehmoment beaufschlagt. Bei nicht angelenkter Klappe 27 können dabei kritische Momente auftreten, in denen sich der Stellarm 12 unbeabsichtigt öffnet und Verletzungen am Montagepersonal verursachen kann. Aus diesem Grund ist die Brems- oder Rastvorrichtung 1 vorgesehen, die vorzugsweise koaxial zur Lagerachse 3 des Stellarmes 12 angeordnet ist. Fig. 2a zeigt den unverrasteten Zustand der Brems- oder Rastvorrichtung 1, wobei sich der Stellarm 12 frei bewegen kann, d.h. eine Schwenkbewegung zulässt. Übersteigt die Schwenkgeschwindigkeit des Stellarmes 12 einen vorgegebenen oder vorgebbaren Schwellwert, so beginnen sich die in Fig. 1a - 1e beschriebenen Kupplungsteile 2, 4 allmählich formschlüssig miteinander zu verbinden, so wie dies in Fig. 2b dargestellt ist. Fig. 2c zeigt die verrastete Stellung der Brems- oder Rastvorrichtung 1, bei der sich die beiden Kupplungsteile 2, 4 vollständig miteinander verrastet haben. Um beim schwungvollen Schließen der Klappe 27 Schlaggeräusche zu vermeiden oder zumindest zu reduzieren, ist ein Dämpfer 13 vorgesehen, der beim Schließen der Klappe 27 durch die am Stellarm 12 ausgebildete Nase 14 betätigbar ist.

Fig. 3 zeigt eine perspektivische Teilansicht eines erfindungsgemäßen Stellantriebes 9. Ein von der Federvorrichtung 19 beaufschlagter Schwenkhebel 10 ist mit einem Zwischenhebel 11 verbunden, der wiederum mit dem Stellarm 12 gekoppelt ist. Der Stellarm 12 dient zum Bewegen einer Klappe 27 und ist an der Lagerachse 3 des Grundkörpers 15 gelagert. Zur Beschränkung der Schwenkgeschwindigkeit des Stellarmes 12 ist die Brems- oder Rastvorrichtung 1 vorgesehen, die im gezeigten Ausführungsbeispiel ebenfalls koaxial zur Lagerachse 3 gelagert ist. Die Rastzähne 7 des ersten Kupplungsteiles 2 können bei Überschreitung der vorgegebenen Schwenkgeschwindigkeit bzw. bei Überschreitung des wirkenden Drehmomentes mit der Verzahnung des Ringes 4 in Eingriff gebracht werden, wodurch der gekoppelte Stellarm 12 in seiner Bewegung abgestoppt wird. Im gezeigten Ausführungsbeispiel ist der Aufnahmeteil 6 drehfest an der Lagerachse 3 angeordnet.

Fig. 4 zeigt ein alternatives Ausführungsbeispiel der Erfindung. Der Stellantrieb 9 weist einen Grundkörper 15 auf, an dem eine Federvorrichtung 19 am Schwenkpunkt 17 gelagert ist. Diese Federvorrichtung 19 beaufschlagt einen Schwenkhebel 10, der am Drehpunkt 18 gelagert ist. Die Kraft auf den Stellarm 12 wird über einen Zwischenhebel 11 übertragen, der einerseits am Schwenkhebel 10 und andererseits am Stellarm 12 angelenkt ist. Im Gegensatz zu den Ausführungsbeispielen gemäß Fig. 1 - 3 ist der Aufnahmeteil 6 nicht drehfest an der Lagerachse 3 angeordnet, sondern erlaubt eine Rotationsbewegung. Diese Rotationsbewegung wird durch eine mit dem Aufnahmeteil 6 zusammenwirkende Dämpfvorrichtung 16 gedämpft. Im gezeigten Ausführungsbeispiel ist die Dämpfvorrichtung 16 als Rotationsdämpfer ausgeführt, der mit der Außenseite des Aufnahmeteils 6 in Verbindung steht. Dies hat den Vorteil, dass das System bei einer Verrastung der Brems- oder Rastvorrichtung 1 nicht schlagartig zum Stehen kommt, sondern sanft und gleichmäßig abgebremst wird.

Fig. 5 zeigt schematisch ein weiteres alternatives Ausführungsbeispiel der gegenständlichen Erfindung. Das Funktionsprinzip der dargestellten Brems- oder Rastvorrichtung 1 ist dem in Fig. 4 ähnlich, bei dem bei Verrastung der Rastzähne 7 mit dem innen verzahnten Ring 4 kein sofortiges Stillstehen des nicht dargestellten Stellarmes 12 erfolgt. Anstelle des in Fig. 4 gezeigten Rotationsdämpfers 16 ist der innen verzahnte Ring 4 an seiner Außenseite mit einem Reibbelag 21 eines äußeren Reibrings 20 in Eingriff bringbar, wobei der Reibring 20 vorzugsweise feststehend angeordnet ist. Der Reibbelag 21 ist derart ausgebildet, dass der innen verzahnte Ring 4 gegenüber dem Reibring 20 schwergängig verdrehbar ist, sodass eine Relativbewegung der beiden Teile 4, 20 möglich ist. Der Reibbelag 21 kann dabei wenigstens eine gummiartige Schicht (z.B. mit Lamellen) oder auch ein Fluid mit hoher Viskosität umfassen. Wird der vorgegebene Schwellwert der Schwenkgeschwindigkeit überschritten, so erfolgt in einem ersten Schritt eine Verrastung der Rastzähne 7 mit dem innen verzahnten Ring 4. Die durch die zugeführte Energie bewirkte Drehbewegung des innen verzahnten Ringes 4 im Gegenuhrzeigersinn wird mit Hilfe des Reibbelages 21 abgebremst. Somit erfolgt bei einer Überschreitung der vorgegebenen Schwenk- bzw. Winkelgeschwindigkeit des Stellarmes 12 neben einer Verrastung auch eine Bremswirkung, die eine gedämpfte Drehbewegung des Stellarmes 12 bis hin zum Stillstand desselben zur Folge hat.

Fig. 6 zeigt einen erfindungsgemäßen Stellantrieb 9, der an einer Seitenwand 26 befestigt ist. Der Stellantrieb 9 entspricht der bereits beschriebenen Anordnung aus Fig. 4, wobei der Stellarm 12 von der Federvorrichtung 19 beaufschlagt ist und daher bei nicht angelenkter Klappe 27 die Gefahr eines abrupten Ausschlagens mit sich bringt. Zu diesem Zweck ist eine Montagesicherung 22 für den leeren Stellarm 12, an dem noch keine Klappe 27 montiert ist, vorgesehen. Die Montagesicherung 22 weist eine Brems- oder Rastvorrichtung 1 auf, welche die Öffnungsgeschwindigkeit des leeren Stellarmes 12 begrenzt. In der gezeigten Figur ist am Stellarm 12 eine Stellarmverlängerung 24 montiert, die aus den zueinander teleskopierbaren Teilen 24a und 24b besteht. Die relative Lage der beiden Teile 24a und 24b zueinander kann durch den Klemmhebel 24c arretiert werden. Die Stellarmverlängerung 24 ist an ihrem freien Ende mittels des Lagerteiles 25 an einer Klappe 27 befestigbar. Der Stellarm 12 mit seiner Stellarmverlängerung 24 ist unterhalb einer vorgegebenen Schwenkgeschwindigkeit im Wesentlichen frei bewegbar, ab einer Schwenkgeschwindigkeit größer gleich der vorgegebenen Schwenkgeschwindigkeit erfolgt eine Bremsung und/oder eine Verrastung des Stellarmes 12 mit seiner Stellarmverlängerung 24.

Fig. 7 zeigt einen Stellantrieb 9, wobei das Lagerteil 25 der Stellarmverlängerung 24 über ein klappenseitiges Beschlagteil 28 mit einer Klappe 27 verbunden ist.

Die in der Beschreibung gewählten Lageangaben sind auf die übliche Einbaulage des Stellantriebes 9 bzw. auf die unmittelbar beschriebene sowie dargestellte Figur bezogen und sind bei einer Lageänderung sinngemäß auf die neue Lage zu übertragen.

## Patentansprüche

1. Stellantrieb (9) zum Antrieb einer Klappe (27) eines Möbels, umfassend:
- zumindest einen Stellarm (12) zum Bewegen der Klappe (23),
- einen Grundkörper (15), an dem der Stellarm (12) in Montagelage an einem Möbelkorpus um eine horizontale Lagerachse (3) schwenkbar gelagert ist,
- eine Federvorrichtung (19), durch die der Stellarm (12) um die Lagerachse (3) in Öffnungsrichtung beaufschlagt ist,
- eine Montagesicherung (22) für den leeren Stellarm (12), an dem noch keine Klappe (23) montiert ist, wobei die Montagesicherung (22) eine Brems- oder Rastvorrichtung (1) aufweist, welche die Öffnungsgeschwindigkeit des leeren Stellarmes (12) begrenzt, sodass ein unbeabsichtigtes Öffnen bzw. Ausschlagen des leeren Stellarms (12) in Öffnungsrichtung verhindert wird, wobei die Wirkung der Brems- oder Rastvorrichtung (1) von der Schwenkgeschwindigkeit des Stellarmes (12) abhängt, **dadurch gekennzeichnet, dass** der Stellarm (12) unterhalb einer vorgegebenen Schwenkgeschwindigkeit im Wesentlichen frei bewegbar ist und dass die Brems- oder Rastvorrichtung (1) den Stellarm (12) bei einer Schwenkgeschwindigkeit größer gleich der vorgegebenen Schwenkgeschwindigkeit bremst, wobei die Brems- oder Rastvorrichtung (1) eine mechanische Kupplungseinrichtung mit einer Fliehkraftkupplung aufweist.

2. Stellantrieb nach Anspruch 1, **dadurch gekennzeichnet, dass** am Stellarm (12) ein erster, vorzugsweise federbelasteter, Kupplungsteil (2) angeordnet oder ausgebildet ist, welcher an der Lagerachse (3) des Stellarmes (12) mit radialem Bewegungsfreiraum angeordnet ist und Teil der Fliehkraftkupplung ist.

3. Stellantrieb nach Anspruch 2, **dadurch gekennzeichnet, dass** der erste Kupplungsteil (2) zumindest einen Rastzahn (7) aufweist, der in einer Stellung mit einem zweiten Kupplungsteil (4), vorzugsweise einem innen verzahnten Ring, in Eingriff bringbar ist.

4. Stellantrieb nach Anspruch 2, **dadurch gekennzeichnet, dass** der erste Kupplungsteil (2) zumindest einen Reibbelag aufweist, der in einer Stellung mit einem zweiten Kupplungsteil (4), der vorzugsweise ebenfalls mit einem Reibbelag versehen ist, in Eingriff bringbar ist.

5. Stellantrieb nach Anspruch 3 oder 4, **dadurch gekennzeichnet, dass** der zweite Kupplungsteil (4) koaxial zur Lagerachse (3) des Stellarmes (12) angeordnet ist.

6. Stellantrieb nach einem der Ansprüche 3 bis 5, **dadurch gekennzeichnet, dass** der erste Kupplungsteil (2) durch zumindest eine Kraftspeichervorrichtung (5), vorzugsweise eine Feder, beaufschlagt ist, sodass dieser von dem zweiten Kupplungsteil (4) außer Eingriff bringbar ist.

7. Stellantrieb nach Anspruch 6, **dadurch gekennzeichnet, dass** der Schwellwert der Schwenkgeschwindigkeit durch die Kraftspeichervorrichtung (5) vorgebbar oder einstellbar ist.

8. Stellantrieb nach Anspruch 6 oder 7, **dadurch gekennzeichnet, dass** die Kraftspeichervorrichtung (5) zwischen dem ersten Kupplungsteil (2) und einem vorzugsweise koaxial zur Lagerachse (3) des Stellarmes (12) angeordneten Aufnahmeteil (6) wirkt.

9. Stellantrieb nach Anspruch 8, **dadurch gekennzeichnet, dass** der Aufnahmeteil (6) drehfest an der Lagerachse (3) des Stellarmes (12) angeordnet ist.

10. Stellantrieb nach Anspruch 8, **dadurch gekennzeichnet, dass** der Aufnahmeteil (6) drehbar an der Lagerachse (3) des Stellarmes (12) angeordnet ist.

11. Stellantrieb nach Anspruch 10, **dadurch gekennzeichnet, dass** die Drehbewegung des Aufnahmeteiles (6) durch eine Dämpfvorrichtung (16) gedämpft ist.

12. Stellantrieb nach Anspruch 11, **dadurch gekennzeichnet, dass** die Dämpfvorrichtung (16) zumindest einen Reibungsdämpfer und/oder zumindest einen Fluiddämpfer, vorzugsweise einen Rotationsdämpfer oder einen Lineardämpfer, umfasst.

## Claims

1. An actuating drive (9) for driving a flap (27) of an item of furniture, including:
- at least one actuating arm (12) for moving the flap (23),
- a base member (15) on which the actuating arm (12), in the mounting position on a furniture carcass, is pivotally mounted about a horizontal bearing axis (3),
- a spring device (19) by which the actuating arm (12) is pressurized about the bearing axis (3) towards the opening direction,
- an assembly securing device (22) for the vacant actuating arm (12), on which no flap (23) has yet been fitted, wherein the assembly securing device (22) includes a braking or latching device (1) for limiting the opening speed of the vacant actuating arm (12) so that an unintentional opening or kicking-out of the vacant actuating arm (12) towards the opening direction is prevented, wherein the operation of the braking or latching device (1) depends on the pivotal speed of the actuating arm (12),
**characterized in that** the actuating arm (12) is substantially freely movable below a pre-set pivotal speed and that the braking or latching device (1) brakes the actuating arm (12) when the pivotal speed reaches or exceeds the pre-set pivotal speed, wherein the braking or latching device (1) includes a mechanical coupling device with a centrifugal clutch.

2. The actuating drive according to claim 1, **characterized in that** arranged or formed on the actuating arm (12) is a first, preferably spring-loaded, coupling portion (2) which is arranged on the bearing axis (3) of the actuating arm (12) with radial movability and which forms part of the centrifugal clutch.

3. The actuating drive according to claim 2, **characterized in that** the first coupling portion (2) has at least one latching tooth (7) which can be engaged in a position with a second coupling portion (4), preferably an internally geared ring.

4. The actuating drive according to claim 2, **characterized in that** the first coupling portion (2) has at least one friction lining which can be engaged in a position with a second coupling portion (4) which preferably also has a friction lining.

5. The actuating drive according to claim 3 or 4, **characterized in that** the second coupling portion (4) is coaxially arranged with respect to the bearing axis (3) of the actuating arm (12).

6. The actuating drive according to one of the claims 3 to 5, **characterized in that** the first coupling portion (2) is acted upon by at least one energy storage device (5), preferably a spring, so that the first coupling portion (2) can be brought out of engagement from the second coupling portion (4).

7. The actuating drive according to claim 6, **characterized in that** the threshold of the pivotal speed can be predetermined or adjusted by the energy storage device (5).

8. The actuating drive according to claim 6 or 7, **characterized in that** the energy storage device (5) is operable between the first coupling portion (2) and a receiving portion (6) which is preferably arranged coaxially with respect to the bearing axis (3) of the actuating arm (12).

9. The actuating drive according to claim 8, **characterized in that** the receiving portion (6) is arranged in a torque-proof manner on the bearing axis (3) of the actuating arm (12).

10. The actuating drive according to claim 8, **characterized in that** the receiving portion (6) is pivotally arranged on the bearing axis (3) of the actuating arm (12).

11. The actuating drive according to claim 10, **characterized in that** the pivotal movement of the receiving portion (6) is dampened by a damping device (16).

12. The actuating drive according to claim 11, **characterized in that** the damping device (16) includes at least one frictional damper and/or at least one fluid damper, preferably a rotational damper or a linear damper.

## Revendications

1. Vérin (9) pour l'entraînement d'un abattant (27) d'un meuble, comprenant:
- au moins un bras de réglage (12) pour déplacer l'abattant (23)
- un corps de base (15), sur lequel le bras de réglage (12) est logé en position de montage sur un corps de meuble d'une manière pivotante autour d'un axe d'appui horizontal (3),
- un dispositif formant ressort (19), par lequel le bras de réglage (12) est sollicité dans le sens d'ouverture autour de l'axe d'appui (3),
- une sécurité de montage (22) pour le bras de réglage vide (12) auquel aucun abattant (23) n'est encore monté, la sécurité de montage (22) présentant un dispositif de freinage ou d'arrêt qui limite la vitesse d'ouverture du bras de réglage vide (12), de sorte qu'une ouverture ou un écartement involontaire du bras de réglage vide (12) dans le sens d'ouverture est empêché, l'effet du dispositif de freinage ou d'arrêt (1) dépendant de la vitesse de pivotement du bras de réglage (12),
**caractérisé en ce que** le bras de réglage (12) peut être déplacé essentiellement librement au-dessous d'une vitesse de pivotement prédéfinie et **en ce que** le dispositif de freinage ou d'arrêt (1) freine le bras de réglage (12) à une vitesse de pivotement supérieure ou égale à la vitesse de pivotement prédéfinie, le dispositif de freinage ou d'arrêt (1) présentant un dispositif d'accouplement mécanique avec un accouplement centrifuge.

2. Vérin selon la revendication 1, **caractérisé en ce que** sur le bras de réglage (12) est disposée ou est conçue une première partie d'accouplement (2), de préférence chargée par ressort, laquelle est disposée sur l'axe d'appui (3) du bras de réglage (12) avec un espace libre de mouvement radial et fait partie de l'accouplement centrifuge.

3. Vérin selon la revendication 2, **caractérisé en ce que** la première partie d'accouplement (2) présente au moins une dent d'arrêt (7) qui, dans une position, peut être engagée avec une deuxième partie d'accouplement (4), de préférence un anneau denté intérieurement.

4. Vérin selon la revendication 2, **caractérisé en ce que** la première partie d'accouplement (2) présente au moins une garniture de friction qui, dans une position, peut être engagée avec une deuxième partie d'accouplement (4) qui est, de préférence, également dotée d'une garniture de friction.

5. Vérin selon la revendication 3 ou 4, **caractérisé en ce que** la deuxième partie d'accouplement (4) est disposée coaxialement à l'axe d'appui (3) du bras de réglage (12).

6. Vérin selon l'une des revendications 3 à 5, **caractérisé en ce que** la première partie d'accouplement (2) est sollicitée par au moins un dispositif accumulateur d'énergie (5), de préférence un ressort, de sorte que celui-ci peut être désengagé de la deuxième partie d'accouplement (4).

7. Vérin selon la revendication 6, **caractérisé en ce que** la valeur de seuil de la vitesse de pivotement peut être prédéfinie ou réglée par le dispositif accumulateur d'énergie (5).

8. Vérin selon la revendication 6 ou 7, **caractérisé en ce que** le dispositif accumulateur d'énergie (5) agit entre la première partie d'accouplement (2) et une partie de logement (6) disposée, de préférence, coaxialement à l'axe d'appui (3) du bras de réglage (12).

9. Vérin selon la revendication 8, **caractérisé en ce que** la partie de logement (6) est disposée solidaire en rotation sur l'axe d'appui (3) du bras de réglage (12).

10. Vérin selon la revendication 8, **caractérisé en ce que** la partie de logement (6) est disposée solidaire en rotation sur l'axe d'appui (3) du bras de réglage (12).

11. Vérin selon la revendication 10, **caractérisé en ce que** le mouvement de rotation de la partie de logement (6) est amorti par un dispositif d'amortissement (16).

12. Vérin selon la revendication 11, **caractérisé en ce que** le dispositif d'amortissement (16) comprend au moins un amortisseur à friction et/ou au moins un amortisseur à fluide, de préférence un amortisseur de rotation ou un amortisseur linéaire.
